# DEMANDE DE BREVET EUROPEEN

(11) **EP 4 782 632 A1**
(43) Date de publication de la demande: **29.07.2026**
(21) Numéro de dépôt: 25154564.6
(22) Date de dépôt: 28.01.2025
(51) Int. Cl.: E05B 1/00, E05B 17/10, E05B 47/00

(54) **LUMIÈRE MAINTENANT**

(71) Demandeur: Boissel, Sébastien, 17000 La Rochelle (FR); Stankowitch, David, 17140 Lagord (FR)
(72) Inventeur: STANKOWITCH, David, 17140 Lagord (FR)

(57) **Abrégé**

La poignée de porte d'autoconsommation L&R (lumineuse et responsable) (1) selon l'invention comprend un corps de poignée en acier inoxydable en forme de cylindre, équipé d'un panneau solaire photovoltaïque (2) intégré dans la masse, d'une carte PIR (4) qui permettra une détection de mouvement (6), d'une pile rechargeable (3) et d'une LED temporisée (5) qui illuminera grâce au détecteur de mouvement le cylindre de serrure (7).

## Description

L'invention consiste à l'innovation d'une poignée de porte (1) [Fig.1] d'autoconsommation par panneau solaire (2) extérieur dotée d'un détecteur de mouvement infrarouge qui pilotera une LED temporisée (5) qui illuminera le cylindre de serrure (7) de clé et ces alentours pour verrouillage/déverrouillage.

La poignée sera équipée d'un commutateur de détecteur de mouvement carte PIR indépendante (4) « Capteur Infrarouge Passif » afin de détecter tout mouvement (6).

La poignée de porte sera également équipé d'un panneau solaire photovoltaïque (2), source d'énergie renouvelable, qui permettra l'indépendance de celle-ci au niveau énergétique, il sera intégré au-dessus dans la masse de la poignée.

La pile rechargeable (3) non visible et totalement indépendante de tout câblage sur compteur électrique générale.

Il n'est jamais très simple la nuit ou dans les lieux non éclairés d'apercevoir le cylindre de serrure ou l'endroit exact où doit être introduit la clé pour verrouillage/ déverrouillage.

En effet, les communes et villes font en sorte de baisser de plus en plus leurs factures énergétiques en éteignant les lampadaires proches des habitations, entraînant la non visibilité aux heures nocturnes pour accéder à leurs domiciles, bureaux, chambres d'hôtels etc.

Par ailleurs, toujours dans cette quête d'innovation pour la transition énergétique, nous proposons aux personnes qui ne sont pas équipé d'éclairage ou quand bien même ce qui ont cette possibilité d'être éclairé par le biais d'applique LED ou autres, une opportunité de vous éclairer de façon responsable et économique via à un système d'autoconsommation (2).

Ensuite, grâce à l'énergie solaire photovoltaïque (2) intégrées cette poignée de porte d'entrée vous donnera l'éclairage nécessaire pour accéder facilement à votre logement.

Pour conclure, cette poignée de porte L&R vous permettra de verrouiller et déverrouiller de manière mécanique (7) en toute sécurité votre logement tout en profitant d'un design sobre et de matériaux de qualités fabriqué en France.

| Indice | Nom de l'élément |
|---|---|
| 1 | Poignée de porte |
| 2 | Énergie panneau solaire photovoltapique |
| 3 | Batterie pile rechargeable lithium-ion |
| 4 et 6 | Détecteur de mouvement automatique de présence Carte PIR "Capteur In frarouge Passif |
| 5 | Éclairage Led faible consommation |
| 7 | Cylindre de serrure |

## Revendications

1. Poignée de porte d'autoconsommation comportant :
- un cylindre de serrure (7) ;
- un panneau solaire photovoltaïque (2) ;
- un détecteur de mouvement infrarouge (4, 6) ;
- et une LED temporisée (5) pour illuminer le cylindre de serrure (7) ;
**Caractérisée en ce que** le panneau solaire photovoltaïque (2) est intégré au-dessus dans la masse de la poignée et alimente le détecteur de mouvement infrarouge (4, 6) et la LED temporisée (5).

2. Poignée de porte selon la revendication 1, **caractérisée en ce qu'**elle comprend en plus une pile rechargeable (3) non visible et totalement indépendante de tout câblage sur compteur électrique général.

3. Poignée de porte selon l'une des revendications 1 et 2, **caractérisé en ce que** le détecteur de mouvement infrarouge (4, 6) est un commutateur de détecteur de mouvement carte PIR indépendante ou capteur infrarouge passif (4, 6) pour détecter tout mouvement.

4. Poignée de porte selon l'une quelconque des revendications 1 à 3, **caractérisée en ce que** le détecteur de mouvement infrarouge (4, 6) pilote la LED temporisée (5).
